# EUROPÄISCHE PATENTSCHRIFT

(11) **EP 3 074 959 B1**
(45) Veröffentlichungstag und Bekanntmachung des Hinweises auf die Patenterteilung: **03.05.2023**
(21) Anmeldenummer: 14805523.9
(22) Anmeldetag: 21.11.2014
(51) Int. Cl.: G07C 9/00, G07D 7/20, G07D 11/40

(54) **VERFAHREN ZUM ERFASSEN VON DATEN EINES IDENTIFIKATIONSDOKUMENTES**
METHOD FOR DETECTING DATA OF AN IDENTIFICATION DOCUMENT
PROCÉDÉ DE DÉTECTION DE DONNÉES D'UN DOCUMENT D'IDENTIFICATION

(30) Priorität: 26.11.2013 DE 102013113041
(43) Veröffentlichungstag der Anmeldung: 05.10.2016
(73) Patentinhaber: Bundesdruckerei GmbH, 10969 Berlin (DE)
(72) Erfinder: MÜLLER, Wolf, 10437 Berlin (DE); WOLF, Andreas, 07743 Jena (DE); FISCHBECK, Matthias, 30826 Garbsen (DE)
(74) Vertreter: Patentship Patentanwaltsgesellschaft mbH
(86) Internationale Anmeldenummer: PCT/EP2014/075296
(87) Internationale Veröffentlichungsnummer: WO 2015/078785

(56) Entgegenhaltungen:
- DE-A1- 10 157 959
- DE-A1- 19 747 713
- DE-A1-102009 057 360
- DE-A1-102010 019 853
- DE-A1-102012 009 232
- DE-U1-202013 101 427

## Beschreibung

Im privatwirtschaftlichen, nicht hoheitlichen Umfeld werden für diverse Geschäftsvorfälle personenbezogene Daten benötigt. Es ist zwar möglich, diese Daten aus einem Identifikationsdokument wie beispielsweise einem Personalausweis oder Reisepass elektronisch bzw. maschinell auslesen. Eine maschinelle Datenerfassung ist jedoch aufgrund von existierenden oder zu erwartenden Datenschutzvorschriften gesetzlich oft nicht zulässig.

So können derzeit in der Bundesrepublik Deutschland personenbezogene Daten für privatwirtschaftliche Zwecke unter Verwendung des neuen elektronischen Personalausweises (nPA) nur dann maschinell erfasst werden, wenn hierbei ein elD-Dienst (eID: elektronische Identifikation) genutzt wird. Steht der eID-Dienst jedoch nicht zur Verfügung oder müssen personenbezogene Daten aus ausländischen Identifikationsdokumenten erfasst werden, so müssen die personenbezogenen Daten manuell erfasst werden.

Eine manuelle Erfassung von personenbezogenen Daten ist jedoch fehleranfällig, sodass eine Überprüfung derart erfasster Daten notwendig ist. Dies wird oft durch eine Person durchgeführt, was jedoch aufwendig und ebenfalls fehlerbehaftet ist. Die DE102009057360A1 offenbart die Präambel des Hauptanspruches 1.

Es ist der Aufgabe der vorliegenden Erfindung, ein Konzept zur Erfassung von Daten eines Identifikationsdokumentes zu schaffen, bei dem eine Überprüfung der erfassten Daten ohne einen direkten Datenvergleich realisiert werden kann.

Diese Aufgabe wird durch die Merkmale der unabhängigen Patentansprüche gelöst. Vorteilhafte Weiterbildungsformen sind Gegenstand der Beschreibung, der Patentansprüche und der beiliegenden Figuren.

Die Erfindung basiert auf der Erkenntnis, dass die obige Aufgabe durch einen Bildvergleich eines Bildes des Identifikationsdokumentes mit einem Bild eines Dokumententemplates, das das Identifikationsdokumente elektronisch nachbildet und mit den Daten des Identifikationsdokumentes ausgefüllt ist, gelöst werden kann. Dabei werden die Daten in ein Dokumententemplate eingegeben, das die Form eines Identifikationsdokumentes aufgreift. Das Prüfbild wird durch eine Umwandlung des ausgefüllten Dokumententemplates in ein Bild, insbesondere in eine Bilddatei, erzeugt. Auf diese Weise kann die Erfassung von Daten auch ohne einen direkten Datenvergleich bewirkt werden. Mit anderen Worten ausgedrückt findet zur Überprüfung der erfassten Daten nur ein Bildvergleich statt. Eine elektronische Verarbeitung der personenbezogenen Daten wird gemäß einer Ausführungsform nicht durchgeführt.

Gemäß einem Aspekt betrifft die Erfindung ein Verfahren zum Erfassen von Daten eines Identifikationsdokumentes, mit: Erfassen der Daten des Identifikationsdokumentes, elektronischem Einsetzen der erfassten Daten des Identifikationsdokumentes in ein elektronisches Dokumententemplate, das dem Identifikationsdokument zugeordnet ist, um ein Vergleichstemplate zu erhalten, Erstellen eines Prüfbildes aus dem Vergleichstemplate, Erfassen eines optischen Bildes des Identifikationsdokumentes mittels einer Bildkamera, um ein Dokumentenbild zu erhalten, und elektronischem Vergleichen des Dokumentenbildes mit dem Prüfbild, um die Erfassung der Daten zu überprüfen. Gemäß einer Ausführungsform wird das elektronische Vergleichen mittels eines optischen Bildvergleichs, insbesondere Mustervergleichs, durchgeführt. Auf diese Weise wird eine Verifikationslösung bei Einhaltung von Datenschutzvorschriften bereitstellt, welche zudem in die jeweilige IT-Infrastruktur einbindbar ist.

Gemäß einer Ausführungsform weist das elektronische Vergleichen das optische Vergleichen elektronischer Bilddaten des Prüfbildes und des Dokumentenbildes auf. Hierbei kann eine optische Bildmustererkennung durchgeführt werden.

Gemäß einer Ausführungsform wird im Schritt des optischen Vergleichens ein Bildunterschied zwischen dem Bild des Identifikationsdokumentes und dem Prüfbild auf einer Anzeige angezeigt.

Gemäß einer Ausführungsform wird der Bildunterschied mit einem Schwellwert verglichen, wobei der Bildunterschied bei Überschreiten eines Unterschiedsschwellwertes angezeigt wird. Auf diese Weise kann eine Bildabweichung und somit eine Datenabweichung detektiert und angezeigt werden. Bei Unterschreiten des Schwellwertes wird entweder auf eine Bildübereinstimmung und somit Datenübereinstimmung hingewiesen, oder eine Anzeige bleibt aus.

Gemäß einer Ausführungsform liegt das optische Bild des Identifikationsdokumentes in einem elektronischen Bildformat vor, wobei das Vergleichstemplate in das elektronische Bildformat überführt wird, um das Prüfbild zu erhalten. Das elektronische Bildformat kann ein digitales Bildformat, beispielsweise das JPEG-Format, das PNG-Format oder das TIFF-Format sein.

Das Erfassen der Daten wird mittels einer Tastatur durchgeführt.

Gemäß einer Ausführungsform werden im Schritt des elektronischen Einsetzens die erfassten Daten elektronisch in Datenfelder des elektronischen Dokumententemplates eingesetzt. Dies kann beispielweise mittels einer Eingabemaske oder automatisch unterstützt werden.

Gemäß einer Ausführungsform umfasst das elektronische Einsetzen das automatische Erkennen einer Dokumentenart anhand der erfassten Daten und das Auswählen des Dokumententemplates, das der Dokumentenart zugeordnet ist. Als Dokumentenarten kommen Personalausweise oder Reisepässe infrage.

Gemäß einer Ausführungsform ist das Dokumententemplate eine Nachbildung des Identifikationsdokumentes. Die Nachbildung kann digital sein und graphisch die äußere Erscheinungsform des Identifikationsdokumentes nachbilden.

Gemäß einem Aspekt betrifft die Erfindung eine Datenerfassungsvorrichtung zum Erfassen von Daten eines Identifikationsdokumentes, mit: einer Eingabeschnittstelle zum Erfassen der Daten des Identifikationsdokumentes, einer Bildkamera zum Erfassen eines optischen Bildes des Identifikationsdokumentes, um ein Dokumentenbild zu erhalten, und einem Prozessor, welcher ausgebildet ist, die erfassten Daten des Identifikationsdokumentes in ein elektronisches Dokumententemplate einzusetzen, das dem Identifikationsdokument zugeordnet ist, um ein Vergleichstemplate zu erhalten, ein Prüfbild aus dem Vergleichstemplate zu erstellen, und das Dokumentenbild mit dem Prüfbild zu vergleichen, um die Erfassung der Daten zu überprüfen.

Gemäß einer Ausführungsform ist der Prozessor ausgebildet, elektronische Bilddaten des Prüfbildes und des Dokumentenbildes zu vergleichen oder einen optischen Bildvergleich, insbesondere einen Mustervergleich, durchzuführen, um das Prüfbild mit dem Dokumentenbild zu vergleichen.

Gemäß einer Ausführungsform ist die Datenerfassungsvorrichtung programmtechnisch eingerichtet, um das erfindungsgemäße Verfahren zum Erfassen von Daten durchzuführen.

Gemäß einem Aspekt betrifft die Erfindung ein Computerprogramm mit einem Programmcode zum Ausführen des erfindungsgemäßen Verfahrens zum Erfassen von Daten.

Weitere Ausführungsbeispiele werden Bezug nehmend auf die beiliegenden Figuren näher erläutert. Es zeigen:
Fig. 1 einen Ablauf eines Verfahrens zum Erfassen von Daten gemäß einer Ausführungsform;
Fig. 2 ein Ablaufdiagramm eines Verfahrens zum Erfassen von Daten gemäß einer Ausführungsform; und
Fig. 3 eine Datenerfassungsvorrichtung zum Erfassen von Daten gemäß einer Ausführungsform.

Fig. 1 zeigt einen Ablauf eines Verfahrens zum Erfassen von Daten eines Identifikationsdokumentes 101 gemäß einer Ausführungsform. Das Identifikationsdokument 101 ist beispielsweise ein Personalausweis mit einem Bild 103 der identifizierten Person. Das Identifikationsdokument 101 umfasst beispielsweise ein erstes Datenfeld 105 mit personenbezogenen Daten, welche beispielsweise einen Namen der Person angeben, und ein zweites Datenfeld 107 mit personenbezogenen Daten, welche beispielsweise in der maschinenlesbaren Zone angeordnet sind.

Die personenbezogenen Daten des Identifikationsdokumentes 101 werden beispielsweise manuell mithilfe einer in Fig. 1 nicht dargestellten Tastatur eingegeben. Anhand der eingegebenen Daten wird dem Identifikationsdokument 101 ein Dokumententemplate 109 zugeordnet. Diese Zuordnung kann beispielsweise mittels eines Verifikationsprogramms bzw. einer Verifikationssoftware erfolgen, wobei anhand der eingegebenen Daten eine Dokumentenart des Identifikationsdokumentes 101 erkannt wird.

Das Dokumententemplate 109 greift beispielsweise die äußere Erscheinung des Identifikationsdokumentes 101 auf, und umfasst Datenfelder 110 und 112, welche den Datenfeldern 105 und 107 entsprechen.

Das Dokumententemplate 109 oder eine Auswahl von Dokumententemplates kann daraufhin einem Benutzer auf einer Anzeige angezeigt werden. Nach einer Bestätigung bzw. einer Auswahl des Dokumententemplates 109 kann die optische Erfassung bzw. Bildaufnahme des Identifikationsdokumentes 101 veranlasst bzw. initiiert werden. Die optische Erfassung bzw. Bildaufnahme des Identifikationsdokumentes 101 kann jedoch auch automatisch nach der automatischen Zuordnung des Dokumententemplates 109 zu den eingegebenen Daten veranlasst bzw. initiiert werden.

In einem nachfolgenden Schritt wird das Identifikationsdokument 101 optisch erfasst bzw. eingelesen, wodurch ein Dokumentenbild 111 mit Abbildungen 113 und 115 der Datenfelder 105 und 107 entsteht. Das Dokumentenbild 111 kann beispielsweise als eine digitale Bilddatei vorliegen. Das Dokumentenbild 111 wird dann beispielsweise für einen Bildvergleich herangezogen.

Parallel oder in einer zeitlich beliebigen Reihenfolge wird aus dem Dokumententemplate 109 ein Prüfbild 117 mit Abbildungen 119 und 121 der Datenfelder 110 und 112 erstellt. Das Prüfbild 117 kann ebenfalls durch eine digitale Bilddatei bereitgestellt werden. Das Prüfbild 117 sieht beispielsweise so aus wie das personalisierte Identifikationsdokument 101.

Daraufhin findet, beispielsweise mittels der vorgenannten Verifikationssoftware, ein optischer Bildvergleich zwischen dem Dokumentenbild 111 und dem Prüfbild 117 statt. Hierbei kann die Software optisch vergleichen, inwieweit die Bilder 111, 117 deckungsgleich sind. Bildunterschiede können auf einer Anzeige optisch angezeigt werden. Leichte Abweichungen zwischen dem Dokumentenbild 111 und dem Prüfbild 117 können gemäß einer Ausführungsform bis zu einem gewissen Schwellwert toleriert werden.

Wird ein Bildunterschied festgestellt, so wird dieser gemäß einer Ausführungsform optisch angezeigt bzw. hervorgehoben. In dem in Fig. 1 dargestellten Ausführungsbeispiel kann der optische Unterschied beispielsweise durch eine Abweichung einer Region 123 in der Abbildung 121 des Datenfeldes 107 gegenüber einer Region 125 in der Abbildung 115 vorliegen. Der Fehler kann beispielsweise aus einem versehentlichen Eingeben des Buchstabens "C" statt des Buchstabens "D" bei der Eingabe der Daten des Identifikationsdokumentes 101 resultieren. Textuelle Unterschiede werden jedoch gemäß einer Ausführungsform nicht erfasst.

Hierbei können beispielsweise nur die fehlerhaften Regionen angezeigt werden, ohne dass textuelle Unterschiede erfasst werden.

Fig. 2 zeigt ein Ablaufdiagramm eines Verfahrens zum Erfassen von Daten gemäß einer Ausführungsform, das das in Fig. 1 dargestellte Verfahren realisieren kann.

Das Verfahren umfasst das Erfassen 201 der Daten des Identifikationsdokumentes, das elektronische Einsetzen 203 der erfassten Daten des Identifikationsdokumentes in ein elektronisches Dokumententemplate, das dem Identifikationsdokument zugeordnet ist, um ein Vergleichstemplate zu erhalten, das Erstellen 205 eines Prüfbildes aus dem Vergleichstemplate, das Erfassen 207 eines optischen Bildes des Identifikationsdokumentes mittels einer Bildkamera, um ein Dokumentenbild zu erhalten, und das elektronische Vergleichen 209 des Dokumentenbildes mit dem Prüfbild, um die Erfassung der Daten zu überprüfen.

Das Dokumentenbild und das Prüfbild liegen beispielsweise als digitale Bilddateien vor und werden optisch, beispielswiese als optische Muster, und ohne jegliche Inhaltsauswertung verglichen.

Fig. 3 zeigt eine Datenerfassungsvorrichtung 300 zum Erfassen von Daten gemäß einer Ausführungsform. Die in den Figuren 1 und 2 dargestellten Verfahren können gemäß einer Ausführungsform mittels der in Fig. 3 dargestellten Datenerfassungsvorrichtung 300 zum Erfassen von Daten eines Identifikationsdokumentes ausgeführt werden.

Die Datenerfassungsvorrichtung 300 umfasst eine Eingabeschnittstelle 301 zum Erfassen der Daten des Identifikationsdokumentes, eine Bildkamera 303 zum Erfassen eines optischen Bildes des Identifikationsdokumentes, um ein Dokumentenbild zu erhalten, und einen Prozessor 305, welcher ausgebildet ist, die erfassten Daten des Identifikationsdokumentes in ein elektronisches Dokumententemplate einzusetzen, das dem Identifikationsdokument zugeordnet ist, um ein Vergleichstemplate zu erhalten, ein Prüfbild aus dem Vergleichstemplate zu erstellen, und das Dokumentenbild mit dem Prüfbild zu vergleichen, um die Erfassung der Daten zu überprüfen.

Weitere Funktionsmerkmale der Datenerfassungsvorrichtung 300 ergeben sich unmittelbar aus den Merkmalen des hier beschriebenen Verfahrens zum Erfassen von Daten eines Identifikationsdokumentes.

### BEZUGSZEICHENLISTE

- 101: Identifikationsdokument
- 103: Bild
- 105: Datenfeld
- 107: Datenfeld
- 109: Dokumententemplate
- 110: Datenfeld
- 111: Dokumentenbild
- 112: Datenfeld
- 113: Abbildung
- 115: Abbildung
- 117: Prüfbild
- 119: Abbildung
- 121: Abbildung
- 123: Region
- 125: Region

- 201: Erfassen
- 203: Einsetzen
- 205: Erstellen
- 207: Erfassen
- 209: Vergleichen

- 300: Dokumentenerfassungsvorrichtung
- 301: Eingabeschnittstelle
- 303: Bildkamera
- 305: Prozessor

## Patentansprüche

1. Verfahren zum Erfassen von Daten eines Identifikationsdokumentes (101), mit:
Erfassen (201) der Daten des Identifikationsdokumentes (101);
elektronischem Einsetzen (203) der erfassten Daten des Identifikationsdokumentes (101) in ein elektronisches Dokumententemplate (109), das dem Identifikationsdokument (101) zugeordnet ist, um ein Vergleichstemplate zu erhalten;
Erstellen (205) eines Prüfbildes (117) aus dem Vergleichstemplate;
Erfassen (207) eines optischen Bildes des Identifikationsdokumentes (101) mittels einer Bildkamera (303), um ein Dokumentenbild (111) zu erhalten; und
elektronischem Vergleichen (209) des Dokumentenbildes (111) mit dem Prüfbild (117), um die Erfassung der Daten zu überprüfen, wobei
das Dokumententemplate (109) eine Nachbildung des Identifikationsdokumentes (101) ist, wobei im Schritt des elektronischen Einsetzens (203) die erfassten Daten elektronisch in Datenfelder (110, 112) des elektronischen Dokumententemplates (109) eingesetzt werden, so dass das Dokumententemplate (109) mit den Daten des Identifikationsdokumentes (101) ausgefüllt ist,
**gekennzeichnet dadurch, dass**
das Erfassen (201) der Daten mittels einer Tastatur durchgeführt wird.

2. Verfahren nach Anspruch 1, bei dem das elektronische Vergleichen (209) mittels eines optischen Bildvergleichs, insbesondere Mustervergleichs, durchgeführt wird.

3. Verfahren nach Anspruch 1 oder 2, bei dem das elektronische Vergleichen (209) das optische Vergleichen elektronischer Bilddaten des Prüfbildes (117) und des Dokumentenbildes (111) umfasst.

4. Verfahren nach einem der vorstehenden Ansprüche, bei dem im Schritt des optischen Vergleichens (209) ein Bildunterschied zwischen dem Bild des Identifikationsdokumentes (101) und dem Prüfbild (117) auf einer Anzeige angezeigt wird.

5. Verfahren nach Anspruch 4, bei dem der Bildunterschied mit einem Schwellwert verglichen wird, und bei dem der Bildunterschied bei Überschreiten eines Unterschiedsschwellwertes angezeigt wird.

6. Verfahren nach einem der vorstehenden Ansprüche, bei dem das optische Bild des Identifikationsdokumentes (101) in einem elektronischen Bildformat vorliegt, und bei dem das Vergleichstemplate in das elektronische Bildformat überführt wird, um das Prüfbild (117) zu erhalten.

7. Verfahren nach einem der vorstehenden Ansprüche, bei dem das elektronische Einsetzen (203) das automatische Erkennen einer Dokumentenart anhand der erfassten Daten und das Auswählen des Dokumententemplates (109), das der Dokumentenart zugeordnet ist, umfasst.

8. Datenerfassungsvorrichtung (300) zum Erfassen von Daten eines Identifikationsdokumentes (101), mit:
einer Eingabeschnittstelle (301) zum Erfassen der Daten des Identifikationsdokumentes (101), wobei die Eingabeschnittstelle (301) eine Tastatur ist;
einer Bildkamera (303) zum Erfassen eines optischen Bildes des Identifikationsdokumentes (101), um ein Dokumentenbild (111) zu erhalten; und
einem Prozessor (305), welcher ausgebildet ist, die erfassten Daten des Identifikationsdokumentes (101) in ein elektronisches Dokumententemplate (109) einzusetzen, das dem Identifikationsdokument (101) zugeordnet ist, um ein Vergleichstemplate zu erhalten, ein Prüfbild (117) aus dem Vergleichstemplate zu erstellen, und das Dokumentenbild (111) mit dem Prüfbild (117) zu vergleichen, um die Erfassung der Daten zu überprüfen, wobei
das Dokumententemplate (109) eine Nachbildung des Identifikationsdokumentes (101) ist, wobei im Schritt des elektronischen Einsetzens (203) die erfassten Daten elektronisch in Datenfelder (110, 112) des elektronischen Dokumententemplates (109) eingesetzt werden, so dass das Dokumententemplate (109) mit den Daten des Identifikationsdokumentes (101) ausgefüllt ist.

9. Datenerfassungsvorrichtung (300) nach Anspruch 8, wobei der Prozessor (305) ausgebildet ist, elektronische Bilddaten des Prüfbildes (117) und des Dokumentenbildes (111) zu vergleichen oder einen optischen Bildvergleich, insbesondere einen Mustervergleich, durchzuführen, um das Prüfbild (117) mit dem Dokumentenbild (111) zu vergleichen.

10. Datenerfassungsvorrichtung (300) nach Anspruch 8 oder 9, welche programmtechnisch eingerichtet ist, das Verfahren nach einem der Ansprüche 1 bis 7 durchzuführen.

11. Computerprogramm mit einem Programmcode zum Ausführen des Verfahrens nach einem der Ansprüche 1 bis 7.

## Claims

1. A method for capturing data of an identification document (101), comprising:
capturing (201) the data of the identification document (101);
electronically inserting (203) the captured data of the identification document (101) into an electronic document template (109) assigned to the identification document (101) in order to obtain a comparison template;
generating (205) a verification image (117) from the comparison template;
capturing (207) an optical image of the identification document (101) by an image camera (303) in order to obtain a document image (111); and
electronically comparing (209) the document image (111) with the verification image (117) in order to verify the capturing of the data, wherein
the document template (109) is a replica of the identification document (101), wherein in the step of electronically inserting (203) the captured data are electronically inserted into data fields (110, 112) of the electronic document template (109), so that the document template (109) is filled out with the data of the identification document (101),
**characterized in that** the capturing (201) of the data is performed by means of a keyboard.

2. The method according to claim 1, wherein the electronically comparing (209) is performed by an optical image comparison, in particular a pattern comparison.

3. The method according to claim 1 or 2, wherein the electronically comparing (209) comprises the optically comparing of electronic image data of the verification image (117) and the document image (111).

4. The method according to one of the preceding claims, wherein in the step of optically comparing (209) an image difference between the image of the identification document (101) and the verification image (117) is displayed on a display.

5. The method according to claim 4, wherein the image difference is compared with a threshold value, and wherein the image difference is displayed if a difference threshold value is exceeded.

6. The method according to one of the preceding claims, wherein the optical image of the identification document (101) is present in an electronic image format, and wherein the comparison template is converted into the electronic image format in order to obtain the verification image (117).

7. The method according to one of the preceding claims, wherein the electronically inserting (203) comprises the automatic capturing of a document type on the basis of the captured data and the selecting of the document template (109) which is assigned to the document type.

8. A data capturing device (300) for capturing data of an identification document (101), comprising:
an input interface (301) for capturing the data of the identification document (101), wherein the input interface (301) is a keyboard;
an image camera (303) for capturing an optical image of the identification document (101) in order to obtain a document image (111); and
a processor (305), which is configured to insert the captured data of the identification document (101) into an electronic document template (109) assigned to the identification document (101) in order to obtain a comparison template, to generate a verification image (117) from the comparison template, and to compare the document image (111) with the verification image (117) in order to verify the capturing of the data, wherein
the document template (109) is a replica of the identification document (101), wherein in the step of electronically inserting (203) the captured data are electronically inserted into data fields (110, 112) of the electronic document template (109), so that the document template (109) is filled out with the data of the identification document (101).

9. The data capturing device (300) according to claim 8, wherein the processor (305) is configured to compare electronic image data of the verification image (117) and the document image (111) or to perform an optical image comparison, in particular a pattern comparison, in order to compare the verification image (117) with the document image (111).

10. The data capturing device (300) according to claim 8 or 9, which is programtechnically configured to perform the method according to one of claims 1 to 7.

11. A computer program comprising a program code for executing the method according to one of claims 1 to 7.

## Revendications

1. Procédé permettant de détecter des données d'un document d'identification (101), comprenant les étapes consistant à :
détecter (201) les données du document d'identification (101) ;
insérer (203) de manière électronique les données détectées du document d'identification (101) dans un modèle de document électronique (109) qui est attribué au document d'identification (101) afin d'obtenir un modèle de comparaison ;
créer (205) une image de contrôle (117) à partir du modèle de comparaison ;
détecter (207) une image optique du document d'identification (101) au moyen d'une caméra d'imagerie (303) afin d'obtenir une image de document (111) ; et
comparer (209) de manière électronique l'image de document (111) avec l'image de contrôle (117) afin de contrôler la détection des données, dans lequel
le modèle de document (109) est une reproduction du document d'identification (101),
dans lequel à l'étape de l'insertion électronique (203), les données détectées sont insérées de manière électronique dans des champs de données (110, 112) du modèle de document électronique (109) de sorte que le modèle de document (109) est rempli avec les données du document d'identification (101),
**caractérisé en ce que** la détection (201) des données est effectuée au moyen d'un clavier.

2. Procédé selon la revendication 1, dans lequel la comparaison électronique (209) est effectuée au moyen d'une comparaison d'images optiques, en particulier d'un appariement de formes.

3. Procédé selon la revendication 1 ou 2, dans lequel la comparaison électronique (209) comprend la comparaison optique de données d'image électroniques de l'image de contrôle (117) et de l'image de document (111) .

4. Procédé selon l'une quelconque des revendications précédentes, dans lequel, à l'étape de la comparaison optique (209), une différence d'image entre l'image du document d'identification (101) et l'image de contrôle (117) est affichée sur un affichage.

5. Procédé selon la revendication 4, dans lequel la différence d'image est comparée avec une valeur seuil, et dans lequel la différence d'image est affichée si une valeur seuil de différence est dépassée.

6. Procédé selon l'une quelconque des revendications précédentes, dans lequel l'image optique du document d'identification (101) existe dans un format d'image électronique, et dans lequel le modèle de comparaison est converti au format d'image électronique pour obtenir l'image de contrôle (117).

7. Procédé selon l'une quelconque des revendications précédentes, dans lequel l'insertion électronique (203) comprend la reconnaissance automatique d'un type de document à l'aide des données détectées et la sélection du modèle de document (109) qui est attribué au type de document.

8. Dispositif de détection de données (300) permettant de détecter des données d'un document d'identification (101), comprenant :
une interface d'entrée (301) pour détecter les données du document d'identification (101), dans lequel l'interface d'entrée (301) est un clavier ;
une caméra d'imagerie (303) pour détecter une image optique du document d'identification (101) afin d'obtenir une image de document (111) ; et
un processeur (305) qui est réalisé pour insérer les données détectée du document d'identification (101) dans un modèle de document électronique (109) qui est attribué au document d'identification (101) afin d'obtenir un modèle de comparaison, pour créer une image de contrôle (117) à partir du modèle de comparaison et pour comparer l'image de document (111) avec l'image de contrôle (117) afin de contrôler la détection des données, dans lequel
le modèle de document (109) est une reproduction du document d'identification (101), dans lequel, à l'étape d'insertion électronique (203), les données détectées sont insérées de manière électronique dans des champs de données (110, 112) du modèle de document électronique (109) de sorte que le modèle de document (109) est rempli avec les données du document d'identification (101).

9. Dispositif de détection de données (300) selon la revendication 8, dans lequel le processeur (305) est réalisé pour comparer des données d'image électroniques de l'image de contrôle (117) et de l'image de document (111) ou pour effectuer une comparaison d'images optique, en particulier un appariement de formes, afin de comparer l'image de contrôle (117) avec l'image de document (111).

10. Dispositif de détection de données (300) selon la revendication 8 ou 9, qui est conçu par programmation pour exécuter le procédé selon l'une quelconque des revendications 1 à 7.

11. Programme informatique, comprenant du code programme pour exécuter le procédé selon l'une quelconque des revendications 1 à 7.
